# EUROPÄISCHE PATENTSCHRIFT

(11) **EP 3 252 393 B1**
(45) Veröffentlichungstag und Bekanntmachung des Hinweises auf die Patenterteilung: **15.04.2020**
(21) Anmeldenummer: 17171634.3
(22) Anmeldetag: 18.05.2017
(51) Int. Cl.: F24H 9/02, F24H 9/00, F24H 4/02

(54) **GEHÄUSE FÜR DEN LUFTRAUM EINER IN EINEM INNENRAUM AUFGESTELLTEN WÄRMEPUMPE**
HOUSING FOR THE AIRSPACE OF A HEAT PUMP SET UP IN AN INTERIOR AREA
BOÎTIER POUR LE VIDE D'AIR D'UNE POMPE À CHALEUR INSTALLÉE EN INTÉRIEUR

(30) Priorität: 30.05.2016 DE 202016003295 U
(43) Veröffentlichungstag der Anmeldung: 06.12.2017
(73) Patentinhaber: Kemi GmbH, 94447 Plattling (DE)
(72) Erfinder: MAIER, Heinz, 94447 Plattling (DE); BLAB, Reinhard, 94481 Grafenau (DE)
(74) Vertreter: Patentanwälte Bressel und Partner mbB

(56) Entgegenhaltungen:
- EP-A1- 0 339 387
- EP-A2- 2 354 709
- DE-A1- 3 303 125
- DE-A1- 19 753 617
- DE-U1- 7 628 769
- US-A1- 2013 043 252

## Beschreibung

Die Erfindung betrifft ein Gehäuse für den Luftraum einer in einem Innenraum aufgestellten Wärmepumpe nach dem Oberbegriff des Schutzanspruches 1.

Sogenannte Luft-/Wasser-Wärmepumpen sind als Kompressionswärmepumpen mit Elektroantrieb allgemein bekannt. Sie verwenden als Wärmequelle die Umgebungsluft und arbeiten nach dem Prinzip eines geschlossenen Kreisprozesses. Das Arbeitsmedium ändert kontinuierlich seinen Aggregatzustand, verdampft, wird komprimiert, verflüssigt sich und expandiert. So entziehen Wärmepumpen der Luft die enthaltene Wärme und geben diese inklusive der elektrischen Antriebsenergie als Wärme an einen angeschlossenen Heiz- und/oder Warmwasserkreislauf ab.

Neben der Außenaufstellung im Freien gibt es für diese Wärmepumpen die Möglichkeit der Innenaufstellung in einem Gebäude. Diese Variante wird gerne gewählt, um sämtliche Heiztechnik in einem Installationsraum zusammen zu fassen, um Schallschutzanforderungen zu genügen und auch um Kältemittel- und/oder hydraulische Leitungen kurz zu halten.

Aus der DE 33 03 125 ist eine Luft/Wasser-Wärmepumpe mit einem Gehäuse, in dem die Wärmepumpenaggregate, Entlüfter und elektrische Schaltmittel angeordnet sind, bekannt. Weiterhin sind eine Luftansaugöffnung und eine Luftausblasöffnung vorgesehen, wobei zwischen diesen Öffnungen der Verdampfer und der Lüfter angeordnet sind. In einem unteren Montageraum liegen der Verdichter, der Verflüssiger und die elektrischen Schaltmittel. In einem oberen Montageraum sind der Verdampfer, der Lüfter und eine Luftführung eingebaut.

Aus der DE 20 2010 001 244 U1 bzw. EP 2 354 709 A ist eine Luft/Wasser-Wärmepumpe für eine Außenaufstellung bekannt. Eine Luft/Wasser-Wärmepumpe für eine Außenaufstellung mit einem Kältemittelkreislauf weist einen von Außenluft durchströmbaren Verdampfer auf. Ein von einem Lüfterkanal zumindest teilweise umgebener Lüfter ist für die Förderung von Außenluft vorgesehen. Zwischen dem Verdampfer und dem Lüfterkanal ist eine Luftführung vorgesehen, die von der Kontur des Verdampfers in die Form des Lüfterkanals übergeht, so dass eine weitgehend geschlossene Luftführung vom Verdampfer zum Lüfter gebildet ist. Der Lüfter ist in der Luftführung gehalten.

Die Aufgabe der vorliegenden Erfindung besteht darin, eine verbesserte Variante eines Gehäuses für den Luftraum einer Wärmepumpe vorzustellen. Außerdem soll ein universeller Anschluss der Wärmepumpe an die baulichen Gegebenheiten ermöglicht werden.

Demgemäß bezieht sich die Erfindung auf ein Gehäuse für den Luftraum einer in einem Innenraum aufgestellten Wärmepumpe, welches mindestens ein Ober- und ein Unterteil umfasst und im Luftraum mindestens einen Ventilator angeordnet ist, wobei das Gehäuse der Luftraumeinheit mehrteilig ausgebildet ist und einen schieberartigen Einsatz und eine Luftführung umfasst. Der schieberartige Einsatz und die Luftführung sind dabei luftdicht mit dem Ober- und Unterteil des Gehäuses verbunden und mittels Arretierungen fixiert. Nach einem weiteren Merkmal ist vorgesehen, dass der schieberartige Einsatz den Ventilator dreiseitig umschließt, wodurch die angesaugte Luft zur Ausblasseite in Richtung Luftführung gelenkt wird. Vorteilhaft ist vorgesehen, dass die Luftführung Kanäle und/oder Leiteinrichtungen aufweist, über welche die Luft vertikal nach oben gelenkt und ausgeblasen wird um in einem anschließenden Luftkanal auf der Ausblasseite der Wärmepumpe horizontal weiter zu strömen.

Durch die erfinderische Ausbildung der Gehäuseteile wird der Strömungswiderstand innerhalb des Luftraums, insbesondere auf der Abströmseite, gering gehalten. Der schieberartige Einsatz und die Luftführung sind rechts oder links im Ober- und Unterteil des Gehäuses einbaubar. Üblicher Weise wird ab Hersteller die Führung der Luft für innenaufgestellte Luft-Wasser-Wärmepumpe vorgegeben oder kann nur durch aufwendige Umbauarbeiten am Einbauort auf der Baustelle verändert werden. Durch einen einfachen Umbau von Einzelteilen des mehrteiligen Gehäuses gemäß der vorliegenden Erfindung kann bei Bedarf die Abströmungsrichtung geändert werden.

Nach einem weiteren Merkmal ist vorgesehen, dass die Bodenfläche des Unterteils des Gehäuses so ausgeführt ist, dass das Kondensat, welches bei Abkühlung der angesaugten Luft unter die Taupunkttemperatur oder nach dem Abtauen von vereisten Verdampfer-Flächen entsteht, auf einer wasserdichten Fläche schräg zu einem Durchgang (Abflussöffnung) nach unten geleitet wird. Im Unterteil des Gehäuses ist ein Ableitelement als Einlegeteil, vorzugsweise ein Rohr, eingebunden, an welches auf der Kältekreis-Seite ein flexibler Schlauch aufbringbar ist, über welchen das Kondensat in einen externen Ablauf ableitbar ist. Das im Innenraum des Gehäuses entstehende Kondensat wird dadurch zielgerichtet gesammelt und aus dem Gehäuse abgeleitet.

Vorteilhaft ist weiter vorgesehen, dass alle Gehäuseteile aus expandiertem Polypropylen (EPP) bestehen. Die Ausbildung des mehrteiligen Gehäuses aus einem wärme- und schalldämmenden Material bewirkt, dass an den äußeren Oberflächen des mehrteiligen Gehäuses keine Kondensatbildung erfolgt und der Luft- und Körperschall, der innerhalb des Gehäuses oder durch Luftströmung und Ventilator entsteht, gedämmt wird. Nach einem weiteren Merkmal sind die Funktionsbauteile der Wärmepumpe über Klemmen (Verdampfer, Temperaturfühler) befestigt und der Ventilator ist im Gehäuse verschraubt. Durch die Ausgestaltung der Kontaktstellen der Einzelteile des Gehäuses sind diese luft- und kondensatdicht miteinander verbunden.

Die Fig. 1 zeigt den oberen Teil einer innenaufgestellte Luft-Wasser-Wärmepumpe W, die den sogenannten "Luftraum" 1 umfasst. Unterhalb dieser Einheit ist der sogenannte Kältekreis der Wärmepumpe angeordnet, welcher aber für die vorliegende Erfindung nicht relevant ist. Generell erfolgt der Eintritt der "warmen" Luft an der Rückseite der Wärmepumpe (Pfeil a). Um möglichst wenig Platz im Aufstellraum zu benötigen, erfolgt das Ausblasen der "abgekühlten" Luft über Eck (Pfeil b), d.h. je nach baulichen Gegebenheiten in vertikaler Querrichtung nach rechts oder nach links. In der Fig. 1a ist der Aufbau des Gehäuses 10, welches aus einem Oberteil 10.1 und einem Unterteil 10.2 besteht, dargestellt. In der Fig. 1b ist das Oberteil 10.1 des Gehäuses 10 entfernt, sodass nur das Unterteil des Gehäuses 10.2 und die Einbauteile Schieber 11, Luftführung 12, Lüfter 2 und Verdampfer 3 erkennbar sind. Mit dem Bezugszeichen 2.1 wird die Ventilatordüse bezeichnet.

Die Fig.2.1a bis 2.2b zeigen die erfinderischen Lösungen, welche eine Änderung der Ausblasrichtung bewirken:
Durch einen schieberartigen Einsatz 11 wird die von hinten durch den Verdampfer über den Radialventilator 2 angesaugte Luft nach rechts (Fig. 2.2a, b) oder nach links (Fig. 2.1a, b) geleitet. Der schieberartige Einsatz 11, welcher luftdicht mit Ober- und Unterteil 10.1, 10.2 des Gehäuses 10 verbunden ist, kann sowohl von links oder von rechts in Ober- und
Unterteil 10.1, 10.2 des Gehäuses 10 eingeschoben und mittels Arretierungen fixiert werden.

Die Luftführung 12 kann ebenfalls links oder rechts mit Ober- und Unterteil 10.1, 10.2 des Gehäuses 10 luftdicht verbunden und mittels Arretierung fixiert werden.

Durch das halbseitige (halbrunde) Umschließen des Radialventilators 2 durch den schieberartigen Einsatz 11 wird die strömende Luft fast vollständig in Richtung der Ausblasöffnung gedrückt. Es gibt keinen "Totraum" auf der "Nicht-Ausblasseite" und somit keine Verwirbelungen bzw. erhöhten Druckverluste. In Ausblasrichtung hinter dem Radialventilator 2 werden die Lufträume im Ober- und Unterteil 10.1, 10.2 des Gehäuses 10 schräg nach hinten erweitert, um die Strömungsgeschwindigkeiten und damit die Druckverluste zu reduzieren.

In der Luftführung 12 wird die vertikal in Querrichtung ausgeblasene Luft durch Schrägen im Bauteil 12 nach oben gelenkt, um im anschließenden Luftkanal 3 auf der Ausblasseite der Wärmepumpe 1 horizontal weiter strömen zu können.

Die Fig.3 zeigt eine Draufsicht auf den "Luftraum" der Wärmepumpe, wobei das Oberteil 10.1 des Gehäuses 10, der schieberartige Einsatz 11 und die Luftführung 12 nicht dargestellt sind.

Aus der Fig. 3a wird deutlich, dass die Bodenfläche der Unterteile 10.2 des Gehäuses 10 so ausgeführt ist, dass das Kondensat, welches bei Abkühlung der angesaugten Luft unter die Taupunkttemperatur oder nach dem Abtauen von vereisten Verdampfer-Flächen entsteht, auf der wasserdichten Fläche schräg zu einem Durchgang nach unten (siehe Pfeile) geleitet wird. Im Unterteil 10.2 des Gehäuses 10 kann z.B. als Einlegeteil ein Rohr eingebunden werden, an welches auf der Kältekreis-Seite ein z.B. flexibler Schlauch gesteckt werden kann, über den das Kondensat in eine externen Ablauf abgeleitet werden kann.

Üblicher Weise werden die verschiedenen Funktionsbauteile im "Luftraum" (z.B. Verdampfer, Ventilator mit Düse, Temperaturfühler) an meist "steifen" Metallteilen des Träger-Rahmens der Wärmepumpe durch Verschrauben, Vernieten oder ähnlichem lagerichtig fixiert. Diese Arten der Befestigungen leiten den Körperschall, entstanden durch die Luftströmung im Verdampfer oder durch die Rotationsbewegungen im Ventilator, über den Rahmen und den daran befestigten Verkleidungsteile an den Aufstellraum weiter. Bei der erfinderischen Lösung werden alle schallerzeugenden Komponenten im Ober- und Unterteil des mehrteiligen Gehäuses 10 aufgenommen. Durch die Werkstoffwahl (EPP) wird sichergestellt, dass im "Volumen" des Gehäuses durch Schwingungen kompensiert werden und keine Schwingungen an die Außenflächen des Gehäuses übertragen werden. Damit kann kein Schall an den Aufstellraum übertragen werden. Die Befestigung der Funktionsbauteile erfolgt hierbei über Klemmen (Verdampfer, Temperaturfühler), aber ggf. auch Verschrauben (beim Ventilator).

Die Kontaktstellen 10.3 der Einzelteile des Gehäuses 10 werden als sogenannte umlaufende Nut- und Federverbindung ausgeführt, wobei eine "pilzförmige" Nut N₁ mit Untermaß gegenüber der Feder F gefertigt wird (siehe Fig. 4). Durch die Verformbarkeit des EPP lässt sich die Verbindung trotzdem herstellen und über die Pressung wird eine luft- und kondensatdichte Verbindung erreicht.

Die Anbindung der Zuluft- und Abluftkanäle K₁, K₂ an die Wärmepumpe W muss ermöglichen, dass eine nachträgliche Trennung der Wärmepumpe von den Luftkanälen (z.B. zu Wartungs- oder Servicetätigkeiten) ohne Zerstörung oder Beschädigung von verbauten Komponenten möglich ist, wobei die Wärmepumpe W in zwei Richtungen zu verschieben sein muss (in der Fig. 5 nach links oder nach unten). Daher müssen diese Verbindungen ohne Hinterschnitt an den Kontaktflächen ausgebildet werden. Die erfinderische Lösung sieht hier vor, dass in den Zu- und Abluftkanälen K₁, K₂ eine umlaufende Nut N₂ enthalten ist, in welche eine komprimierbare Dichtung D eingebracht ist (z.B. Kompriband oder Formdichtung). Zur Montage der Wärmepumpe an die Zu- und Abluftkanäle K₁, K₂ wird die Wärmepumpe W an die Kanäle K₁, K₂ mit Vorspannung angedrückt und über reversibel montierbare Halteklammern H (Fig. 6), welche nur in die EPP Teile (Ober- und Unterteil des mehrteiligen Gehäuses 10.1/10.2 und Zu- bzw. Abluftkanal K₁, K₂ eingreifen, fixiert.

## Patentansprüche

1. Luftraumeinheit (1) einer Luft/Wasser-Wärmepumpe (W) für eine Innenaufstellung in welchem mindestens einen Ventilator (2) angeordnet ist und welcher von einem Gehäuse (10) umgeben ist, welches mindestens ein Ober- und ein Unterteil umfasst, **dadurch gekennzeichnet, dass** das Gehäuse (10) einen schieberartigen Einsatz (11) und eine Luftführung (12) umfasst, wobei der schieberartige Einsatz (11) den Ventilator (2) dreiseitig umschließt, wodurch die angesaugte Luft zur Ausblasseite in Richtung Luftführung (12) gelenkt wird und der schieberartige Einsatz (11) und die Luftführung (12) luftdicht mit dem Ober- und Unterteil (10.1, 10.2) des Gehäuses (10) verbunden sind und mittels Arretierungen fixiert sind.

2. Luftraumeinheit (1) nach Anspruch 1, **dadurch gekennzeichnet, dass** der schieberartige Einsatz (11) und die Luftführung (12) rechts oder links im Ober- und Unterteil des Gehäuses (10) angeordnet sind.

3. Luftraumeinheit (1) nach den Ansprüchen 1 und 2, **dadurch gekennzeichnet, dass** die Luftführung (12) Kanäle und/oder Leiteinrichtungen aufweist, über welche die Luft vertikal nach oben gelenkt und ausgeblasen wird.

4. Luftraumeinheit (1) nach einem der Ansprüche 1 bis 3, **dadurch gekennzeichnet, dass** die Bodenfläche des Unterteils (10.2) des Gehäuses (10) das Kondensat, welches bei Abkühlung der angesaugten Luft unter die Taupunkttemperatur oder nach dem Abtauen von vereisten Verdampfer-Flächen entsteht, auf einer wasserdichten Fläche schräg zu einem Durchgang (Abflussöffnung) abgeleitet.

5. Gehäuse Luftraumeinheit (1) nach Anspruch 4, **dadurch gekennzeichnet, dass** im Unterteil (10.2) des Gehäuses (10) ein Ableitelement als Einlegeteil, vorzugsweise ein Rohr, angeordnet ist.,

6. Luftraumeinheit (1) nach einem der Ansprüche 1 bis 5, **dadurch gekennzeichnet, dass** alle Gehäuseteile des Gehäuses (10) aus expandiertem Polypropylen (EPP) bestehen.

7. Luftraumeinheit (1) nach einem der Ansprüche 1 bis 6, **dadurch gekennzeichnet, dass** der Ventilator (2) im Gehäuse (10) verschraubt ist.

8. Luftraumeinheit (1) nach einem der Ansprüche 1 bis 7, **dadurch gekennzeichnet, dass** die Kontaktstellen (10.3) der Einzelteile des Gehäuses (10) als umlaufende Nut- und Federverbindung (N₁, F) ausgebildet sind.

9. Luftraumeinheit (1) nach einem der Ansprüche 1 bis 9, **dadurch gekennzeichnet, dass** die Gehäuseteile (10.1, 10.2) über reversibel montierbare Halteklammern (H) mit Zu- und Abluftkanälen (K₁, K₂) einer Wärmepumpe (W) verbunden sind.

## Claims

1. Air space unit (1) of an air/water heat pump (W) for an internal set-up in which at least one fan (2) is arranged and which is surrounded by a housing (10) which comprises at least an upper part and a lower part, **characterized in that** the housing (10) comprises a slide-like insert (11) and an air guide (12), wherein the slide-like insert (11) encloses the fan (2) on three sides, with the result that the sucked-in air is directed to the blow-out side in the direction of the air guide (12), and the slide-like insert (11) and the air guide (12) are connected airtight to the upper and lower part (10.1, 10.2) of the housing (10) and are fixed by locking means.

2. Air space unit (1) according to Claim 1, **characterized in that** the slide-like insert (11) and the air guide (12) are arranged on the right or left in the upper and lower part of the housing (10) .

3. Air space unit (1) according to Claims 1 and 2, **characterized in that** the air guide (12) has ducts and/or channelling devices via which the air is directed and blown out vertically upwards.

4. Air space unit (1) according to one of Claims 1 to 3, **characterized in that** the bottom surface of the lower part (10.2) of the housing (10) discharges the condensate, which results upon cooling the sucked-in air below the dew point temperature or after the thawing of iced evaporator surfaces, on a watertight surface obliquely to a passage (outflow opening).

5. Housing air space unit (1) according to Claim 4, **characterized in that** a discharge element as insert part, preferably a pipe, is arranged in the lower part (10.2) of the housing (10).

6. Air space unit (1) according to one of Claims 1 to 5, **characterized in that** all the housing parts of the housing (10) consist of expanded polypropylene (EPP) .

7. Air space unit (1) according to one of Claims 1 to 6, **characterized in that** the fan (2) is screwed in the housing (10).

8. Air space unit (1) according to one of Claims 1 to 7, **characterized in that** the contact points (10.3) of the individual parts of the housing (10) take the form of a peripheral tongue and groove connection (N₁, F).

9. Air space unit (1) according one of Claims 1 to 9, **characterized in that** the housing parts (10.1, 10.2) are connected to supply-air and exhaust-air ducts (K₁, K₂) of a heat pump (W) via reversibly mountable retaining clamps (H).

## Revendications

1. Unité formant espace d'air (1) d'une pompe à chaleur air/eau (W) destinée à une installation intérieure, laquelle unité comprend au moins un ventilateur (2) et est entourée par un boîtier (10) qui comprend au moins une partie supérieure et une partie inférieure, **caractérisée en ce que** le boîtier (10) comprend un insert (11) de type coulisseau et un conduit d'air (12), l'insert (11) de type coulisseau entourant le ventilateur (2) sur trois côtés de sorte que l'air aspiré est dirigé du côté expulsion en sortie en direction du conduit d'air (12) et l'insert (11) de type coulisseau et le conduit d'air (12) sont reliés de manière étanche à l'air aux parties supérieure et inférieure (10.1, 10.2) du boîtier (10) et sont fixés à l'aide de moyens d'arrêt.

2. Unité formant espace d'air (1) selon la revendication 1, **caractérisée en ce que** l'insert (11) de type coulisseau et le conduit d'air (12) sont disposés à droite ou à gauche dans les parties supérieure et inférieure du boîtier (10).

3. Unité formant espace d'air (1) selon les revendications 1 et 2, **caractérisée en ce que** le conduit d'air (12) comporte des canaux et/ou des moyens de guidage permettant de diriger l'air verticalement vers le haut et de l'expulser en sortie.

4. Unité formant espace d'air (1) selon l'une des revendications 1 à 3, **caractérisée en ce que** la surface de fond de la partie inférieure (10.2) du boîtier (10) dévie le condensat, généré lorsque l'air aspiré se refroidit au-dessous de la température du point de rosée ou après dégivrage des surfaces givrées de l'évaporateur, sur une surface étanche à l'eau obliquement par rapport à un passage (ouverture d'évacuation) .

5. Boîtier unité formant espace d'air (1) de boîtier selon la revendication 4, **caractérisée en ce qu'**un élément de déviation est disposé sous la forme d'un élément d'insertion, de préférence d'un tube, dans la partie inférieure (10.2) du boîtier (10).

6. Unité formant espace d'air (1) selon l'une des revendications 1 à 5, **caractérisée en ce que** toutes les parties du boîtier (10) sont formées de polypropylène expansé (EPP).

7. Unité formant espace d'air (1) selon l'une des revendications 1 à 6, **caractérisée en ce que** le ventilateur (2) est vissé dans le boîtier (10).

8. Unité formant espace d'air (1) selon l'une des revendications 1 à 7, **caractérisée en ce que** les points de contact (10.3) des éléments d'insertion du boîtier (10) sont réalisés sous la forme de liaison à languette et rainure (N₁, F) périphérique.

9. Unité formant espace d'air (1) selon l'une des revendications 1 à 9, **caractérisée en ce que** les parties de boîtier (10.1, 10.2) sont reliées à des canaux d'amenée et d'évacuation d'air (K₁, K₂) d'une pompe à chaleur (W) par des agrafes de retenue (H) pouvant être montées de manière réversible.
